# EUROPÄISCHE PATENTSCHRIFT

(11) **EP 1 701 368 B1**
(45) Veröffentlichungstag und Bekanntmachung des Hinweises auf die Patenterteilung: **20.05.2009**
(21) Anmeldenummer: 05005330.5
(22) Anmeldetag: 11.03.2005
(51) Int. Cl.: H01H 13/704, H01H 13/83

(54) **Schaltmatte für einen elektrischen Schalter**
Switching pad for an electric switch
Natte de commutation pour un interrupteur électrique

(43) Veröffentlichungstag der Anmeldung: 13.09.2006
(73) Patentinhaber: Delphi Technologies Inc., Troy, MI 48007 (US)
(72) Erfinder: Lotz, Friedhelm, 44536 Lünen (DE); Petzhold, Ingo, 65201 Wiesbaden (DE); Martens, Anja, 67823 Obermoschel (DE)
(74) Vertreter: Denton, Michael John

(56) Entgegenhaltungen:
- EP-A- 0 920 039
- US-A- 4 343 975
- US-A- 5 491 313
- US-A- 5 739 486
- US-B1- 6 229 320
- US-B1- 6 299 320
- PATENT ABSTRACTS OF JAPAN Bd. 013, Nr. 416 (E-821), 14. September 1989 (1989-09-14) & JP 01 154414 A (FUJI RUBBER KK), 16. Juni 1989 (1989-06-16)

## Beschreibung

Die Erfindung bezieht sich auf einen elektrischen Schalter mit einer Schaltmatte und einem in einem Gehäuse gelagerten hinterleuchteten Betätigungselement zur Beaufschlagung von Schaltkontakten nach dem Oberbegriff des Anspruchs 1

Ein derartiger elektrischer Schalter ist aus der US 6 299 320 B1 bekannt.

Aus der Praxis ist es bekannt, einem Betätigungselement eines elektrischen Schalters eine Schaltmatte mit in Domen aufgenommenen Kontakten zur Beaufschlagung von Festkontakten, beispielsweise einer entsprechenden Leiterplatte, zuzuordnen Zur Hinterleuchtung des in der Regel ein Symbol aufweisenden Betätigungselementes trägt die Leiterplatte Leuchtmittel, z. B. LEDs, deren Licht die aus einem transparenten oder leicht trüben und elastischen Werkstoff gefertigte Schaltmatte durchstrahlt. Als problematisch erweist es sich, dass von dem Leuchtmittel emittiertes Licht als Streulicht oftmals das gewünschte Erscheinungsbild des Schalters negativ beeinträchtigt, wobei das Streulicht häufig durch einen zwischen dem Betätigungselement und einem das Betätigungselement lagernden Gehäuse vorhandenen Spalt für einen Benutzer sichtbar ist und demnach das optische Erscheinungsbild des Schalters ungünstig ist.

Die DE 196 41 786 A1 zeigt eine Schaltmatte mit einzelnen Schaltelementen, über die ein Kontakt zu einer Leiterplatte hergestellt wird. Die Schaltelemente weisen Hohlräume auf, in die Licht eingekoppelt wird, wobei Tastenflächen der aus einem lichtundurchlässigen Material gefertigten Schaltmatte lichtdurchlässig sind. Aufgrund der Lichtundurchlässigkeit des Materials der Schaltmatte ist der Austritt von Streulicht zu einer Designoberfläche vermieden. Um die Lichtundurchlässigkeit des Materials der Schaltmatte bei gleichzeitig lichtdurchlässiger Tastenfläche zu gewährleisten, wird die Schaltmatte zunächst lackiert und anschließend wird der Lack im Bereich der Tastenfläche mittels eines Lasers abgetragen, was mit erheblichen Kosten verbunden ist. Des Weiteren ist es, insbesondere aus stilistischen Gründen, erforderlich, ein starres Betätigungselement oberhalb der Schaltmatte anzuordnen.

Im Weiteren zeigt die US-A-5 491 313 ein elastomeres Tastenfeld mit beleuchtbaren Domen, die durch das von einem Lichtleiter ausgestrahlten Licht beleuchtet werden, wobei das Tastenfeld eine Leiterplatte überspannt und in den Domen Leiterbahnen zugeordnete Schaltkontakte zugeordnet sind.

Darüber hinaus ist aus der EP 0 920 039 A2 eine Schalttafel mit Druckschaltern und einer unzerbrechlichen Membrane bekannt, die insbesondere opak für Licht ist. Die Membrane überspannt abdichtend die Schalttafel und weist Dome auf, in die LED's ragen.

Ferner beschreibt die US-A-5 739 486 eine Schaltmatte für einen elektrischen Schalter mit einem in einem Gehäuse gelagerten Betätigungselement zur Beaufschlagung von Schaltkontakten, wobei mindestens einer der Schaltkontakte der Schaltmatte zugeordnet ist.

Es ist Aufgabe der Erfindung, einen Schalter der eingangs genannten Art zu schaffen, der kostengünstig zu fertigen ist und dessen optisches Erscheinungsbild nicht negativ durch austretendes Streulicht beeinflusst ist.

Erfindungsgemäß wird die Aufgabe durch die Merkmale des Anspruchs 1 gelöst.

Aufgrund dieser Maßnahme ist es nicht erforderlich, das Betätigungselement oder die Schaltmatte, wie aus dem Stand der Technik bekannt, mehreren Arbeitschritten, nämlich dem Lackiereh und dem anschließenden Lasern, zu unterwerfen, um zum einen die Hinterleuchtung eines Symbols zu gewährleisten und zum anderen ein unerwünschtes Austreten von Streulicht zu vermeiden. Überraschender Weise stellte sich heraus, dass bei einer definierten dunklen Einfärbung der Schaltmatte, die von einem Fachmann mittels weniger Vergleichsversuche zu ermitteln ist, eine Transluszenz zu erzielen ist, die gleichzeitig eine Absorbtion innerhalb des Gehäuses reflektierter Lichtstrahlen, beispielsweise von unkontrolliert aus dem Schalter austretendem Streulicht, bewirkt und dennoch einen Lichtaustritt zur Hinterleuchtung des Betätigungselementes sicherstellt. Gleichzeitig ist eine gezielte Einstellung der Lichtdämpfung, also der Helligkeit, bei einer gegebenen Lichtquelle möglich. Mit dem geringen Gewichtsanteil des Farbstoffes oder der Farbpigmente am Gesamtbauteilgewicht werden die erforderlichen Effekte erzielt.

Um ein gezielte Durchstrahlung der Schaltmatte zu begünstigen, weist vorzugsweise die zu durchleuchtende Wandung der Schaltmatte eine gegenüber den übrigen Wandungen reduzierte Dicke auf.

Zweckmäßigerweise weist die Schaltmatte mindestens einen Dom zur Aufnahme eines Schaltkontaktes auf, dem wenigstens ein Festkontakt zugeordnet ist. Bei einer Beaufschlagung des Doms mittels des Betätigungselementes knickt dieser ein und es wird ein entsprechender Schaltkreis geschlossen, wobei der Dom aufgrund seiner Gestaltung ein taktiles Erfassen des Schaltens ermöglicht. Bevorzugt ist der Festkontakt auf einer Leiterplatte oder durch ein Stanzgitter des Schalters ausgebildet.

Zur kostengünstigen Anordnung einer Lichtquelle innerhalb des Gehäuses des Schalters trägt vorzugsweise die Leiterplatte bzw. das Stanzgitter ein Leuchtelement, insbesondere eine LED.

Bevorzugt ist das Betätigungselement in einem Symbolbereich lichtdurchlässig. Nach einer Weiterbildung ist das Betätigungselement als Taste ausgebildet und beaufschlagt mit einem umfangsseitigen Rand an seinem freien, der Schaltmatte zugeordneten Ende den Dom der Schaltmatte. Damit ist die Anordnung zusätzlicher Schaltelemente zur Betätigung des Domes vermieden.

Nach einer weiteren Ausgestaltung weist die bodenseitig befestigte Schaltmatte mindestens eine das Leuchtelement überspannende Ausbuchtung auf, die in das Betätigungselement ragt. Die Schaltmatte kann beispielsweise auf der Leiterplatte oder einem Sockel des Gehäuses angeordnet werden. Das von der Lichtquelle ausgesandte Licht durchdringt die Ausbuchtung und gelangt in einen Bereicht zwischen der Schaltmatte und dem Betätigungselement, um dessen Symbol zu hinterleuchten.

Zweckmäßigerweise ist die Schaltmatte aus einem Silikon gefertigt. Das Silikon lässt sich verhältnismäßig leicht einfärben und verarbeiten und weist die erforderliche Flexibilität bzw. Elastizität auf.

Der Rahmen der Erfindung ist nur durch die Ansprüche definiert.

Die Erfindung wird im Folgenden anhand eines Ausführungsbeispieles unter Bezugnahme auf die zugehörige Zeichnung näher erläutert. Die einzige Fig. der Zeichnung zeigt eine Schnittdarstellung eines elektrischen Schalters mit einer erfindungsgemäßen Schaltmatte.

Der Schalter 1 umfasst ein Gehäuse 2, in dem zwei als Tasten 3 ausgebildete Betätigungselemente 4 mit jeweils einem lichtdurchlässigen Symbol 5 auf der Oberseite gelagert sind. An der Unterseite weisen die Tasten 3 einen umlaufenden Rand 6 auf, unter dem mit jeweils einem Schaltkontakt bestückte Dome 7 einer Schaltmatte 8 angeordnet sind. Die randseitig eine Leiterplatte 9 übergreifende Schaltmatte 8 aus Silikon weist Ausbuchtungen 10 auf, die in die zugeordnete Taste 3 ragen. In den Ausbuchtungen 10 befinden sich mit der Leiterplatte 9 elektrisch gekoppelte Leuchtelemente 11 zur Hinterleuchtung der Symbole 5 der aus einem lichtundurchlässigen Werkstoff gefertigten Taste 3.

Um einen unerwünschten Austritt von Streulicht, insbesondere aus einem zwischen dem Gehäuse 2 und den Tasten 3 vorhandenen Spalt 12, zu vermeiden und dennoch einen Lichtaustritt zur Beleuchtung der Symbole 5 der Tasten 3 sicherzustellen, ist das Silikon der Schaltmatte 8 mit schwarzen Farbpigmenten eingefärbt, deren Gewichtsanteil etwa 0,1 % beträgt. Durch die Einfärbung wird von dem Gehäuse 2 oder den Tasten 3 reflektiertes Streulicht von der Schaltmatte 8 absorbiert und gleichzeitig eine Hinterleuchtung der Tasten 3 erreicht.

## Patentansprüche

1. Elektrischer Schalter mit einer Schaltmatte und einem in einem Gehäuse (2) gelagerten hinterleuchteten Betätigungselement (4) zur Beaufschlagung von Schaltkontakten, wobei mindestens einer der Schaltkontakte der Schaltmatte (8) zugeordnet ist, wobei das Betätigungselement (4) als Taste (3) ausgebildet ist und die Schaltmatte (8) beaufschlagt, wobei die Schaltmatte (8) derart dunkel eingefärbt ist, dass zum einen Streulicht von der Schaltmatte (8) absorbiert und zum anderen Licht zur Hinterleuchtung des Betätigungselementes (4) von der Schaltmatte (8) durchgelassen wird, **dadurch gekennzeichnet, dass** die Schaltmatte (8) mit einem schwarzen Farbstoff oder schwarzen Farbpigmenten eingefärbt ist und der Anteil des Farbstoffes oder der Farbpigmente kleiner 0,5 %, insbesondere 0,1 % ist.

2. Schalter nach Anspruch 1, **dadurch gekennzeichnet, dass** die zu durchleuchtende Wandung der Schaltmatte (8) eine gegenüber den übrigen Wandungen reduzierte Dicke aufweist.

3. Schalter nach Anspruch 1 oder 2, **dadurch gekennzeichnet, dass** die Schaltmatte (8) mindestens einen Dom (7) zur Aufnahme eines Schaltkontaktes aufweist, dem wenigstens ein Festkontakt zugeordnet ist.

4. Schalter nach Anspruch 3, **dadurch gekennzeichnet, dass** der Festkontakt auf einer Leiterplatte (9) oder durch ein Stanzgitter des Schalters (1) ausgebildet ist.

5. Schalter nach Anspruch 4, **dadurch gekennzeichnet, dass** die Leiterplatte (9) bzw. das Stanzgitter ein Leuchtelement (11), insbesondere eine LED, trägt.

6. Schalter nach einem der Ansprüche 1 bis 5, **dadurch gekennzeichnet, dass** das Betätigungselement (4) in einem Symbolbereich lichtdurchlässig ist.

7. Schalter nach einem der Ansprüche 1 bis 6, **dadurch gekennzeichnet, dass** das als Taste (3) ausgebildete Betätigungselement (4) mit einem umfangsseitigen Rand (6) an seinem freien, der Schaltmatte (8) zugeordneten Ende den Dom (7) der Schaltmatte (8) beaufschlagt.

8. Schalter nach einem der Ansprüche 1 bis 7, **dadurch gekennzeichnet, dass** die bodenseitig befestigte Schaltmatte (8) mindestens eine das Leuchtelement (11) überspannende Ausbuchtung (10) aufweist, die in das Betätigungselement (4) ragt.

9. Schalter nach einem der Ansprüche 1 bis 8, **dadurch gekennzeichnet, dass** die Schaltmatte (8) aus einem Silikon gefertigt ist.

## Claims

1. Electrical switch having a sensor mat and a backlit actuating element (4) mounted in a housing (2) for acting on switching contacts, at least one of the switching contacts being associated with the sensor mat (8), the actuating element (4) being designed as a key (3) and acting on the sensor mat (8), the sensor mat (8) being dark-coloured such that firstly scattered light is absorbed by the sensor mat (8) and secondly light is let through by the sensor mat (8) to backlight the actuating element (4), **characterised in that** the sensor mat (8) is coloured with a black dye or black colouring pigments and the percentage of dye or colouring pigments is less than 0.5%, in particular 0.1%.

2. Switch according to claim 1, **characterised in that** the wall of the sensor mat (8) to be transilluminated has a reduced thickness compared with the other walls.

3. Switch according to claim 1 or 2, **characterised in that** the sensor mat (8) has at least one dome (7) for receiving a switching contact with which is associated at least one fixed contact.

4. Switch according to claim 3, **characterised in that** the fixed contact is formed on a printed circuit board (9) or by a pressed screen of the switch (1).

5. Switch according to claim 4, **characterised in that** the printed circuit board (9) or the pressed screen carries a lighting element (11), in particular a LED.

6. Switch according to any of claims 1 to 5, **characterised in that** the actuating element (4) is light-transmitting in a symbol region.

7. Switch according to any of claims 1 to 6, **characterised in that** the actuating element (4) which is designed as a key (3) acts by a peripheral edge (6) at its free end associated with the sensor mat (8) on the dome (7) of the sensor mat (8).

8. Switch according to any of claims 1 to 7, **characterised in that** the sensor mat (8) attached to the bottom side has at least one indentation (10) which spans the lighting element (11) and which extends into the actuating element (4).

9. Switch according to any of claims 1 to 8, **characterised in that** the sensor mat (8) is made from a silicone.

## Revendications

1. Commutateur électrique comportant un tapis de commutation et un élément d'actionnement (4) rétroéclairé monté dans un boîtier (2) pour solliciter des contacts de commutation, au moins un des contacts de commutation étant associé au tapis de commutation (8), l'élément d'actionnement (4) étant réalisé sous forme de touche (3) et sollicitant le tapis de commutation (8), le tapis de commutation (8) étant teinté en une couleur foncée de telle sorte que d'une part, de la lumière diffusée est absorbée par le tapis de commutation (8) et d'autre part, le tapis de commutation (8) laisse passer de la lumière pour le rétroéclairage de l'élément d'actionnement (4), **caractérisé en ce que** le tapis de commutation (8) est teinté avec un colorant noir ou des pigments colorés noirs et la part du colorant ou des pigments colorés est inférieure à 0,5 %, en particulier à 0,1%.

2. Commutateur selon la revendication 1, **caractérisé en ce que** la paroi à éclairer par transparence du tapis de commutation (8) présente une épaisseur réduite par rapport aux autres parois.

3. Commutateur selon la revendication 1 ou 2, **caractérisé en ce que** le tapis de commutation (8) présente au moins un dôme (7) destiné à recevoir un contact de commutation auquel est associé au moins un contact fixe.

4. Commutateur selon la revendication 3, **caractérisé en ce que** le contact fixe est réalisé sur une carte à circuits imprimés (9) ou par un grillage estampé du commutateur (1).

5. Commutateur selon la revendication 4, **caractérisé en ce que** la carte à circuits imprimés (9) ou le grillage estampé porte un élément d'éclairage (11), en particulier une diode électroluminescente.

6. Commutateur selon l'une des revendications 1 à 5, **caractérisé en ce que** l'élément d'actionnement (4) est translucide dans une zone de symboles.

7. Commutateur selon l'une des revendications 1 à 6, **caractérisé en ce que** l'élément d'actionnement (4) réalisé sous forme de touche (3) sollicite le dôme (7) du tapis de commutation (8) avec un bord (6) côté périphérique à son extrémité libre associée au tapis de commutation (8).

8. Commutateur selon l'une des revendications 1 à 7, **caractérisé en ce que** le tapis de commutation (8) fixé côté fond présente au moins un renflement (10) recouvrant l'élément d'éclairage (11), lequel fait saillie dans l'élément d'actionnement (4).

9. Commutateur selon l'une des revendications 1 à 8, **caractérisé en ce que** le tapis de commutation (8) est réalisé en une silicone.
